# EUROPÄISCHE PATENTANMELDUNG

(11) **EP 2 055 649 A1**
(43) Veröffentlichungstag der Anmeldung: **06.05.2009**
(21) Anmeldenummer: 07119626.5
(22) Anmeldetag: 30.10.2007
(51) Int. Cl.: B65D 75/32, B65D 75/34, B65D 83/04, B65D 75/36

(54) **Verpackungseinheit**

(71) Anmelder: Boehringer Ingelheim Pharma GmbH & Co. KG, 55216 Ingelheim am Rhein (DE)
(72) Erfinder: Die Erfindernennung liegt noch nicht vor
(74) Vertreter: Hammann, Heinz

(57) **Zusammenfassung**

Die Erfindung bezieht sich auf eine Verpackungseinheit (1) mit einem faltbaren Zuschnitt (2) und mit wenigstens einer Blisterkarte (22), die insbesondere mittels Längs- und/ oder Querperforationen (27, 28) in einzelne Kavitäten (23) auftrennbar ist, die mit zwei zur Ausbildung einer Aufnahmekammer (24) für ein Füllgut (31), insbesondere eine pharmazeutische Wirkstoffformulierung, umlaufend miteinander verbundenen Folien (25, 26) versehen sind, wobei der faltbare Zuschnitt (2) unterschiedliche Bereiche aufweist, wobei die Bereiche des faltbaren Zuschnitts (2) Funktionsbereiche zur Aufnahme von vollständigen Blisterkarten (22) und/ oder zumindest einem Teilabschnitt der Blisterkarte (22) aufweisen.

## Beschreibung

Die Erfindung bezieht sich auf eine Verpackungseinheit mit einem faltbaren Zuschnitt und mit wenigstens einer Blisterkarte, die insbesondere mittels Längs- und/ oder Querperforationen in einzelne Kavitäten auftrennbar ist, die mit zwei zur Ausbildung einer Aufnahmekammer für ein Füllgut, insbesondere eine pharmazeutische Wirkstoffformulierung, umlaufend miteinander verbundenen Folien versehen sind, wobei der faltbare Zuschnitt unterschiedliche Bereiche aufweist.

Die Erfindung bezieht sich darüber hinaus auf eine ähnliche Verpackungseinheit.

Die Erfindung bezieht sich weiterhin auf die oben genannten Verpackungseinheiten in Verbindng mit einer Blisterkarte, die insbesondere mittels Längs- und/ oder Querperforationen in einzelne Kavitäten auftrennbar ist, die mit zwei zur Ausbildung einer Aufnahmekammer für ein Füllgut, insbesondere eine pharmazeutische Wirkstoffformulierung, umlaufend miteinander verbundenen Folien versehen sind, wobei für jede Kavität mindestens ein als Aufreißhilfe dienender Bereich vorgesehen ist, bei dem die Folien nicht miteinander verbunden sind.

Die Kavitäten der Blisterkarten dienen unter anderem dazu, pharmazeutische Wirkstoffformulierungen (z.B. von Flibanserin) vor Umwelteinflüssen von außen zu schützen, die unter Umständen die pharmazeutische Qualität der Wirkstoffformulierung beeinflussen können.

Die Blisterverpackungen bestehen in der Regel aus einer Deckfolie und einer Bodenfolie, wobei in der Bodenfolie die Kavitäten ausgebildet sind. Die Deckfolie und die Bodenfolie können aus einer oder mehreren Schichten verschiedener oder gleicher Materialien aufgebaut sein. Die Deckfolie wird mit der Bodenfolie z.B. durch Kleben, Schweißen oder Versiegeln abgedichtet verbunden. Die Deckfolie und/ oder die Trägerfolie sind in der Regel als Metall- und/oder Kunststoff- und/ oder Papierfolie ausgebildet. Diese Materialien können in mehreren Schichten vorhanden sein. Typische Metallfolien umfassen beispielsweise Aluminiumfolien und Aluminiumverbundfolien, die aus Aluminium und z.B. einem Kunststoff gefertigt sind. Als Material für die Kunststofffolien kann Polyvinylchlorid (PVC) Cycloolefin-Copolymer (COC), Polychlortrifluorethylen (PCFE), Polyethylen (PE), Polypropylen (PP), Polyethylenterephtalat (PET), Polycarbonat (PC), Polyester (UP), Polyacrylat, Polyamid (PA) oder ein anderer Kunststoff verwendet werden. Häufig besteht ein Blister aus einer Deckfolie aus Aluminium, die die Bodenfolie zur Aufnahme des pharmazeutischen Produktes bzw. Wirkstoffes verschließt. Diese tiefgezogene Bodenfolie kann ebenfalls eine Aluminiumfolie umfassen, um den Eintritt von Wasser in die Kavität zur Aufnahme des pharmazeutischen Produktes zu verhindern. Zur Schaffung einer weiteren Diffusionsbarriere bzw. zur Erhöhung der mechanischen Stabilität des Blisters kann optional die Aluminiumfolie der Bodenfolie aber auch die Deckfolie ein oder beidseitig mit weiteren Kunststoff- und/oder Papierfolien bedeckt sein.

In einigen Staaten werden Vorschriften zur kindersicheren Verpackung von medizinischen Produkten in Erwägung gezogen oder existieren bereits, um insbesondere Arzneimittel, die eine toxische Wirkung aufweisen bzw. bei einer unsachgerechten Verwendung ein verhältnismäßig hohes gesundheitliches Risiko darstellen, für Kinder schwer zugänglich zu machen.

Die DE 20 2004 003 781 U1 offenbart eine kindersichere rechteckförmige Verpackung aus zwei miteinander verbundenen Folien, deren flächiger Verschlussbereich mindestens einen Aufnahmeraum für ein Füllgut einschließt.

Bei der Gestaltung von Pharmaverpackungen rücken dabei Convenience-Funktionen verstärkt in den Vordergrund, worauf so genannte Wallet-Verpackungen entwickelt wurden. Es handelt sich dabei um eine Kombination aus Blisterpackung und Faltschachtel. Ein solches Wallet kann wie ein Geldbeutel aufgeklappt und wieder verschlossen werden. Es besteht aus einer oder mehreren Blisterkarten, die an einer Sekundärverpackung, z.B. aus Faltkarton, fest verbunden sind. Die Blisterkarten können auf die Sekundärverpackung z.B. geklebt, gesiegelt, genietet oder mit Etiketten fixiert werden. Das Wallet kann hierbei in eine unterschiedliche Anzahl von Kartonlagen (Panels) unterteilt sein. Dem Wallet können Informationen in Form einer Broschüre (Booklet) beigelegt oder auf diesem befestigt (z.B. geklebt, gesiegelt oder mit Etiketten fixiert) sein.

In der DE 20 2006 007 553 U1 ist ein kindersicheres Gebinde für Tabletten mit einem gefalteten Zuschnitt aus Karton oder vergleichbarem Material, in dem ein die Tabletten aufnehmender Blister eingebettet befestigt ist, beschrieben, wobei zumindest ein entfernbares Laschenstück in einer Lage des gefalteten Zuschnitts vorhanden ist, welches zumindest den eine Tablette enthaltenden Blisterbereich abdeckt. Hierbei ist in einzelnen Blisterabschnitten jeweils zumindest eine Tablette vorhanden und jeder Blisterabschnitt ist an dem übrigen Teil des Blisters mittels einer in seinem ersten Umfangsbereich vorhandenen Schwächungslinie und mittels eines in seinem zweiten Umfangsbereich vorhandenen Fehlbereichs lösbar befestigt, wobei der Fehlbereich eine solche Form besitzt, dass bei entferntem Laschenstück ein Blisterabschnitt greifbar und aus dem Blister herauslösbar ist.

Eine weitere Verpackungseinheit mit einer Faltschachtel und einer Blisterpackung für Tabletten oder Kleinteile ist der DE 20 2005 010 281 U1 zu entnehmen.

Blisterkarten müssen bei derartigen Verpackungseinheiten den behördlichen Anforderungen entsprechen. Dabei unterscheiden sich die Blisterkarten in Europa und USA insbesondere hinsichtlich der Kindersicherheit und Seniorenfreundlichkeit.

Für den europäischen Markt werden z.B. Blisterkarten verwendet, deren Aufbau in der auf die DIN 55559 Bezug nehmende BfArm-Liste beschrieben. Die Blisterkarten werden auf einer Blistermaschine aus einer opaken PVC-Formfolie und einer Aluminium-Deckfolie hergestellt. Die Blisterkarten können durch Längs- und Querperforation in einzelne Kavitäten unterteilt sein. Zur Entnahme der Tablette wird diese durch die Deckfolie des Blisters hindurchgedrückt. Aufgrund der Materialkombination und der spezifischen Kreuzperforation, beschrieben in der BfArm-Liste, gelten die Blisterkarten als kindersicher. Darüber hinaus könnten Blisterkarten eingesetzt werden, die nach DIN 14375 Typen geprüft sind und hierdurch als kindersicher gelten.

Für den amerikanischen Markt wird bevorzugt eine Blisterkarte verwendet, die aus einer transparenten PVC-Formfolie und einer so genannten Peel-Push-Deckfolie, die aus mehreren Schichten, beispielsweise Aluminium/PET/Papier (von innen nach außen), aufgebaut ist. Die Blisterkarte ist ebenfalls mittels einer Längs- und Querperforation kreuzperforiert und enthält an definierten Stellen nicht gesiegelte Bereiche. Zur Entnahme der Tabletten wird in der Regel zunächst eine Kavität vereinzelt, um an eine Anfasslasche (nicht gesiegelter Bereich) zu gelangen, mit der die Papier/PET-Lage abgezogen wird. Eine Querperforation ist notwendig, damit beim Abziehen die Aluminiumschicht intakt auf der Blisterkavität verbleibt. Insbesondere kann diese Perforation im rechten Winkel zur Reißrichtung angebracht sein. Anschließend wird die Tablette durch die Aluminiumschicht gedrückt. Aufgrund der Materialkombination und der Gestaltung der Kreuzperforation bzw. der ungesiegelten Bereiche gelten die Blisterkarten als kindersicher und/ oder seniorenfreundlich entsprechend CFR 16 part 1700.

Es ist Aufgabe der Erfindung, eine Verpackungseinheit (Wallet) bereitzustellen, die es ermöglicht, einen Teilabschnitt einer Blisterkarte, die bereits abgetrennt ist, erneut innerhalb der Verpackungseinheit aufzubewahren bzw. zu fixieren, wobei diese Blisterkarten insbesondere kindersicher und/ oder seniorenfreundlich ausgestaltet sein können.

Erfindungsgemäß wird die Aufgabe hinsichtlich der Verpackungseinheit dadurch gelöst, dass die Bereiche des faltbaren Zuschnitts Funktionsbereiche zur Aufnahme von vollständigen Blisterkarten und/oder zumindest einem Teilabschnitt der Blisterkarte aufweisen.

Aufgrund dieser Maßnahme können auch besondere Blisterkarten, die z.B. als kindersicher und/oder seniorenfreundlich im zuvor erläuterten Sinn gelten bzw. deren Kavitäten beispielsweise vor einem Öffnen zunächst vereinzelt werden müssen, in der Verpackungseinheit verwendet werden. Nach dem Abtrennen beispielsweise einer Kavität wird die restliche Blisterkarte, also ein Teilabschnitt der Blisterkarte, von dem entsprechenden Funktionsbereich der Verpackungseinheit aufgenommen.

Vorzugsweise ist die Blisterkarte abschnittsweise auf einer Rückwand und/oder auf der Wandung des faltbaren Zuschnitts aufgeklebt. Durch das abschnittsweise Befestigen sind beispielsweise die Kavitäten für das Durchdrücken einer Tablette mit ihrer Rückseite freiliegend in der Verpackungseinheit angeordnet.

In Ausgestaltung ist die Blisterkarte auf mindestens einem Stegabschnitt des faltbaren Zuschnitts aufgeklebt, genietet oder gesiegelt. Ist die Blisterkarte als zweiflüglige Blisterkarte ausgeführt, ergibt sich die Möglichkeit, dass zwischen den beiden Flügeln ein Abschnitt ausgebildet werden kann, der als Klebefläche dient.

Bevorzugt ist die Aufnahme für Teilabschnitte der Blisterkarte in Form von wenigstens zwei zueinander korrespondierenden Einsteckschlitzungen in einer Wandung des faltbaren Zuschnitts ausgebildet. Dabei ist vorgesehen, dass die zueinander korrespondierenden Einsteckschlitzungen in Form mindestens einer ersten Lasche und einer dazu spiegelbildlich angeordneten Spiegellasche gebildet sind, die entsprechend dem kleinsten abtrennbaren Teilabschnitt der Blisterkarten ein dazu korrespondierendes erstes Abstandsmaß aufweisen. Dies ist insbesondere bei Blisterkarten von Vorteil, die für den US-amerikanischen Markt Verwendung finden, da zur Entnahme von beispielsweise Tabletten zunächst von der Blisterkarte die Kavitäten vereinzelt werden müssen. Das Reststück der Blisterkarte kann somit wieder sicher innerhalb der Verpackungseinheit fixiert werden.

In weiterer Ausgestaltung sind die zueinander korrespondierenden Einsteckschlitzungen in Form mehrerer Laschen, die alle die gleiche Orientierung aufweisen, und einer dazu spiegelbildlich angeordneten Spiegellasche ausgebildet, wobei die Laschen zueinander ein zweites Abstandsmaß und die direkt der Spiegellasche gegenüber liegende Lasche das erste Abstandsmaß zur Spiegellasche aufweist.

Vorteilhafterweise entspricht dabei das zweite Abstandsmaß dem Abstand der Querperforation auf der Blisterkarte. Somit können entsprechend dem Abstand der Querperforation der Blisterkarte beliebig gekürzte Teilabschnitte der Blisterkarte in der Verpackungseinheit nach Gebrauch wieder fixiert werden.

Bei einer weiteren Ausführungsform sind in der Verpackungseinheit die zueinander korrespondierenden Einsteckschlitzungen in Form von zwei Längsschlitzen gebildet, deren Zwischenbereich zur Halterung zumindest eines Teilabschnitts der Blisterkarte dient. Dadurch ist es möglich, bei ein- oder mehrstreifigen Blisterkarten, bei denen die Kavitäten bzw. Folienbehälter mit den Aufnahmekammern in einer Reihe angeordnet sind, diese beliebig entsprechend der Perforation aufzutrennen und die Restabschnitte der Blisterkarte wieder in der Verpackungseinheit zu fixieren.

Zweckmäßigerweise sind die Einsteckschlitzungen durch eine Schwächung der Wandung oder durch vorgestanzte Soll-Bruchstellen gebildet. Insbesondere ein Vorstanzen lässt sich produktionstechnisch kostengünstig realisieren. Ein leichtes Auftrennen der Einsteckschlitzung, durch das die zum Einstecken der Blisterteilabschnitte erforderlichen Laschen bzw. die Spiegellasche ausgebildet werden, ist damit gewährleistet.

Nach einer alternativen Weiterbildung weist die Wandung des faltbaren Zuschnitts kreisrunde oder als Langloch ausgebildete vorgestanzte Perforationen bzw. Durchbrüche auf, deren Geometrie, Anordnung und Abstände den Geometrien, Anordnungen und Abständen der Aufnahmekammern der Kavitäten auf der Blisterkarte entsprechen. Somit können beispielsweise der Karton an den vorgestanzten Perforationen herausgedrückt und die Blisterkarten bzw. Reststücke von diesen mit den Kavitäten in die Durchbrüche gesteckt und somit im Wallet wieder befestigt werden.

In weiterer alternativer Ausgestaltung weist der faltbare Zuschnitt einen faltbaren Abschnitt auf, der aus der Wandung und einer zweiten Wandung gebildet ist, die voneinander mit einer Faltlinie abgegrenzt sind. Die erste Wandung weist kreisrunde oder als Langloch ausgebildete vorgestanzte Perforationen bzw. Durchbrüche auf, deren Geometrie, Anordnung und Abstände den Geometrien, Anordnungen und Abständen der Aufnahmekammern der Kavitäten auf der Blisterkarte entsprechen. Die zweite Wandung weist Ausnehmungen derart auf, dass nach dem Falten entlang der Faltlinie die Ausnehmungen auf den vorgestanzten Perforationen der ersten Wandung im Wesentlichen deckungsgleich liegen. Komplette Blisterkarten oder Teilabschnitte von Blisterkarten können auf die zweite Wandung gelegt werden und zwar derart, dass die Aufnahmekammern der Kavitäten durch die Ausnehmungen ragen. Beim Umklappen entlang der Faltlinie liegen die Blisterkarte oder entsprechende Teilabschnitte davon zwischen der ersten und zweiten Wandung und sind gegen Herausrutschen gesichert.

Sind die Perforationen bzw. Durchbrüche zur klemmenden Halterung von Kavitäten angeordnet und bemessen, kann eine sichere Fixierung der Blisterkarten oder Teilabschnitte der Blisterkarten gewährleistet werden.

Gemäß einer weiteren Ausführungsvariante umfasst der faltbare Zuschnitt einen faltbaren Abschnitt, der aus der ersten Wandung und einer zweiten Wandung gebildet ist, die voneinander mit einer Faltlinie abgegrenzt sind. Die zweite Wandung weist seitlich einen Außenkonturabschnitt und oberhalb und unterhalb dieses Außenkonturabschnittes jeweils einen Verklebeabschnitt auf. Der Außenkonturabschnitt ist derart ausgestaltet, dass die Kontur die Aufnahmekammern der Kavitäten der Blisterkarte zumindest teilweise umschließt. Wird die zweite Wandung auf die benachbarte erste Wandung geklappt und anschließend im Bereich des Verklebeabschnitts verklebt, kann damit eine Aufnahmetasche für komplette Blisterkarten oder Teilabschnitte von Blisterkarten bereitgestellt werden. Da der Außenkonturabschnitt entsprechend der Geometrie der Aufnahmekammern der Kavitäten ausgestaltet ist, sind insbesondere Teilabschnitte von Blisterkarten gegen ein Verrutschen in der Aufnahmetasche gesichert. Ohne eine an die Kavitäten angepasste Außenkontur können auch Aufnahmetaschen, beispielsweise für Informationsbroschüren oder Zubehör, ausgebildet werden.

Zweckmäßigerweise ist der faltbare Zuschnitt aus Karton und/ oder aus Kunststoff gefertigt. Demzufolge lässt sich dieser produktionstechnisch leicht und kostengünstig herstellen und bereits mit Benutzerinformationen bedrucken. Zum Einsatz können auch Laminate aus anderen Werkstoffen kommen, z.B. Kombinationen aus Papier bzw. Karton, Aluminium- und/ oder Kunststofffolien, was die Verpackungseinheit besonders widerstandsfähig, z.B. gegenüber Feuchtigkeit, macht.

Zweckmäßigerweise sind die Abmessungen des faltbaren Zuschnitts entsprechend den Abmessungen der Blisterkarten gewählt.

Eine ebenfalls bevorzugte Ausführungsvariante der Verpackungseinheit sieht vor, dass die Verpackungseinheit mindestens eine Aufnahmetasche für mindestens eine Blisterkarte und/ oder einen Teilabschnitt der Blisterkarte aufweist. Dabei ist in vorteilhafter Weise die Aufnahmetasche in den Bereichen des faltbaren Zuschnitts durch Faltung des faltbaren Zuschnitts gebildet.

In Ausgestaltung ist die Aufnahmetasche mittels zusätzlicher Stegabschnitte und daran anschließender Verklebeabschnitte oder mittels zusätzlicher Stegabschnitte und separater Verklebeabschnitte herstellbar, wobei die Stegabschnitte oder die Verklebeabschnitte als Teil des faltbaren Zuschnitts an die Rückwand und/ oder an die Wandung, getrennt mittels jeweils einer Faltlinie, angehängt sind. Durch eine derartige Ausprägung des faltbaren Zuschnittes lassen sich einfach und materialsparend ohne größere Verluste beim Zuschnitt derartige Aufnahmetaschen realisieren. Die Verklebung erfolgt nach dem Falten üblicherweise mit schnell aushärtenden Klebern.

Weist die Wandung mindestens einen Außenkonturabschnitt auf, können im praktischen Gebrauch die Blisterkarten oder Teilabschnitte der Blisterkarten leichter aus den Aufnahmetaschen entnommen werden.

Diese Ausführungsvariante kann nicht nur zusammen mit Blistern, sondern auch in Kombination mit anderen Füllgüteren verwendet werden

Zweckmäßigerweise ist die Aufnahmetasche mittels eines zusätzlichen Verklebeabschnittes herstellbar, wobei der zusätzliche Verklebeabschnitt an die Wandung des faltbaren Zuschnitts, getrennt mittels einer Perforation, angehängt und der zusätzliche Verklebeabschnitt nach Einlage mindestens einer Blisterkarte mit dem Stegabschnitt verklebt ist. Es kann damit eine zunächst versiegelte Aufnahmetasche ausgebildet werden, in der die Blisterkarten enthalten sind. Zum Öffnen muss die Perforation aufgetrennt werden, was einen Erstöffnungsnachweis darstellt.

Die oben und unten genannten Verpackungseinheiten können mit dem Fachmann bekannten Verfahren und aus dem Stand der Technik entnehmbaren Verfahrensschritten hergestellt werden. Beispielsweise kann das Verfahren, dass zur Herstellung einer in der vorliegenden Anmeldung beschriebenen Verpackungseinheit angewendet wird, die folgenden Verfahrensschritte beinhalten
- Beschickung des faltbaren Zuschnitts in ein Transportsystem,
- Einbringen bzw. Aufkleben einer Informationsbroschüre
- ein Falten des faltbaren Zuschnitts in einem oder mehreren Schritten,
- eine Label-Applikation einer Verschlusslasche, ein Drehen des faltbaren Zuschnitts,
- eine Blisterkarten- und/oder Informationsbroschüren-Einbringung und
- eine Hotmelt-Verklebung der Verklebeabschnitte des faltbaren Zuschnitts umfasst.

Mit diesem Verfahrensablauf können in kurzen Taktzeiten und damit sehr kostengünstig vollautomatisch Verpackungseinheiten gemäß der Erfindung hergestellt werden. Der Verfahrensablauf kann besonders vorteilhaft in entsprechenden automatisch arbeitenden Verpackungsmaschinen umgesetzt werden. Die Hotmelt-Verklebung bietet den Vorteil, dass die Kleberaushärtung sehr schnell erfolgt und die Klebestelle nach Erkaltung sofort mechanischen Belastungen standhält.

Zur individuellen Kennzeichnung kann vorgesehen sein, dass auf den faltbaren Zuschnitt mittels eines digitalen Druckverfahrens variable, individuelle Daten in Form von Zahlen- bzw. Buchstabencodes und/ oder Barcodes und/ oder zweidimensionaler Pixelcodes gedruckt werden. Damit kann beispielsweise eine Chargenkennzeichnung realisiert werden, was insbesondere eine Rückverfolgbarkeit ermöglicht. Inkjet- oder elektrofotografische Druckverfahren eignen sich dafür besonders.

In einer Verfahrensvariante wird die Label-Applikation der Verschlusslasche mittels eines Sensors überwacht. Damit kann beispielsweise eine Qualitätskontrolle hinsichtlich der korrekten Platzierung der Verschlusslasche bereitgestellt werden.

Wird eine Code-Erkennung des faltbaren Zuschnitts nach der Beschickung durchgeführt, kann zu eingangs bereits eine Chargenkontrolle der faltbaren Zuschnitte durchgeführt werden. Zusammen mit anderen Überwachungsdaten aus den anderen Prozessschritten kann damit ein komplettes Qualitätssicherungssystem für die Herstellung der Verpackungseinheiten bereitgestellt werden.

Zusätzlich kann bevorzugt mittels einer weiteren Hotmelt-Verklebung und einer Broschüren-Platzierung eine Faltbroschüre auf dem faltbaren Abschnitt aufgebracht werden. Mittels einer weiteren Code-Erkennung kann dabei die Faltbroschüre hinsichtlich korrekter Platzierung und/ oder korrektem Inhalt überwacht werden.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand mehrerer Ausführungsbeispiele unter Bezugnahme auf die zugehörigen Zeichnungen näher erläutert. Es zeigt:
- Fig.1: eine schematische Draufsicht auf eine erfindungsgemäße Verpackungseinheit mit einer Faltbroschüre und einer erfindungsgemäßen Blisterkarte,
- Fig.2: eine schematische Draufsicht auf die Blisterkarte nach Fig. 1,
- Fig.3: eine schematische Draufsicht auf die aufgeklappte Faltbroschüre nach Fig. 1,
- Fig.4: eine schematische Draufsicht auf eine zweite Variante der Verpackungseinheit,
- Fig.5: eine schematische Draufsicht auf eine dritte Variante der Verpackungseinheit,
- Fig.6: eine schematische Draufsicht auf eine vierte Variante der Verpackungseinheit und
- Fig.7: eine schematische Draufsicht auf eine fünfte Variante der Verpackungseinheit.
- Fig.8: eine schematische Schnittdarstellung der Verpackungseinheit nach Fig. 1 im zusammengefalteten Zustand, ohne Faltbroschüre,
- Fig.9: eine schematische Schnittdarstellung einer erfin- dungsgemäßen Verpackungseinheit in alternativer Ausgestaltung, im zusammengefalteten Zustand, ohne Faltbroschüre,
- Fig.10: eine Ausschnittsvergrößerung einer Verschließvorrichtung der Verpackungseinheit,
- Fig.11: eine schematische Draufsicht auf die Verpackungs einheit nach Fig. 9,
- Fig.12: eine schematische Draufsicht auf eine siebte Variante der Verpackungseinheit,
- Fig.13: eine schematische Draufsicht auf eine achte Variante der Verpackungseinheit und
- Fig.14: eine schematische Draufsicht auf eine neunte Variante der Verpackungseinheit.

Die Verpackungseinheit 1 nach Fig. 1 umfasst einen faltbaren Zuschnitt 2 und wenigstens eine Blisterkarte 22, die mittels Längs- und/ oder Querperforationen 27, 28 in einzelne Kavitäten 23 auftrennbar ist, die mit zwei zur Ausbildung einer Aufnahmekammer 24 für ein Füllgut 31, insbesondere eine pharmazeutische Wirkstoffformulierung, umlaufend miteinander verbundenen Folien 25, 26 versehen sind. Die dargestellte Blisterkarte 22 besitzt unversiegelte Bereiche, die als Aufreißhilfe 29 dienen. Die Längs- bzw. Querperforationen 27, 28 auf der Blisterkarte 22 sind besonders fein ausgeführt.

Bei der Blisterkarte 22 ist zwischen den als Aufreißhilfe 29 vorgesehenen Bereichen und den Aufnahmekammern 24 der Kavitäten 23 jeweils eine quer verlaufende Perforation 30 angeordnet. Die als Aufreißhilfe 29 vorgesehenen Bereiche befinden sich an den Kreuzungspunkten der Längs- und/ oder Querperforationen 27, 28 und weisen eine im Wesentlichen karoförmige Kontur auf (Diamanten). Damit können Anfasslaschen ausgebildet werden, wobei die Größe der nicht versiegelten Bereiche im Hinblick auf das Öffnungsverhalten und somit auf die Kindersicherheit bzw. Seniorenfreundlichkeit abgestimmt werden kann.

Von links beginnend, weist der faltbare Zuschnitt 2 zunächst einen Abdeckbereich 3 auf, der im zusammengefalteten Zustand einen Deckel der Verpackungseinheit 1 bildet. Daran schließt sich ein Stegabschnitt 4 und ein als Rückwand 5 ausgebildeter Abschnitt an, die jeweils mit Faltlinien 12 voneinander abgegrenzt sind. Daran schließt sich ein weiterer, gegenüber dem ersten Stegabschnitt 4 schmalerer Stegabschnitt 6 an, an den sich ein als Wandung 8 ausgebildeter Abschnitt anschließt, die ebenfalls mit Faltlinien 12 voneinander abgegrenzt sind.

Der faltbare Zuschnitt 2 besitzt unterschiedliche Funktionsbereiche zur Aufnahme von vollständigen Blisterkarten 22 als auch wenigstens eine Aufnahme für Teilabschnitte von Blisterkarten 22.

Eine komplette Blisterkarte 22 ist im gezeigten Beispiel auf den Stegabschnitt 6 des faltbaren Zuschnitts 2 aufgeklebt. Die Blisterkarte 22 weist dazu einen Abschnitt auf, der zumindest bereichsweise eine Klebefläche 44 umfasst.

Für die Aufnahme von Teilabschnitten von Blisterkarten 22 sind in der Wandung 8 wenigstens zwei zueinander korrespondierende Einsteckschlitzungen 13 vorgesehen. Die zueinander korrespondierenden Einsteckschlitzungen 13 sind in Form mindestens einer ersten Lasche 14 und einer dazu spiegelbildlich angeordneten Spiegellasche 15 ausgebildet, die entsprechend dem kleinsten abtrennbaren Teilabschnitt der Blisterkarten 22 ein erstes Abstandsmaß 16 aufweisen. Um andere Teilabschnittslängen der Blisterkarten 22 aufnehmen zu können, wie dies schematisch dargestellt ist, sind die zueinander korrespondierenden Einsteckschlitzungen 13 in Form mehrerer Laschen 14, die alle die gleiche Orientierung haben, und einer dazu spiegelbildlich angeordneten Spiegellasche 15 ausgebildet, wobei die Laschen 14 zueinander ein zweites Abstandsmaß 17 aufweisen und die direkt der Spiegellasche 15 gegenüber liegende Lasche 14 das erste Abstandsmaß 16 zur Spiegellasche 15 aufweist. Das zweite Abstandsmaß 17 entspricht dem Abstand der Querperforation 28 auf der Blisterkarte 22. Zusätzlich ist eine Faltbroschüre 32 auf den Abdeckbereich 3 des faltbaren Zuschnitts 2 aufgeklebt.

Die Blisterkarte 22 nach Fig. 2 findet in europäischen Ländern Verwendung und ist mittels Längs- bzw. Querperforationen 27, 28 in einzelne Kavitäten 23 auftrennbar, die mit zwei zur Ausbildung von Aufnahmekammern 24 für das Füllgut 31 umlaufend miteinander verbundenen Folien 25, 26 versehen sind.

Die Faltbroschüre 32 gemäß Fig. 3 ist im aufgefalteten Zustand dargestellt. Der äußere Umschlag, welcher die einzelnen innen liegenden Seiten umschließt, wird durch die Faltlinien 36 in eine Deckseite 33, einen Buchrücken 34 und eine Rückseite 35 unterteilt.

Abweichend von der in Fig. 1 dargestellten Ausführungsform des faltbaren Zuschnitts 2 zeigt Fig. 4 eine zweite Variante der Verpackungseinheit 1. Bei dieser sind in der Rückwand 5 und in der Wandung 8 die zueinander korrespondierenden Einsteckschlitzungen 13 in Form von zwei Längsschlitzen ausgebildet, so dass sich längliche Laschen 14 und entsprechende Spiegellaschen 15 ergeben, in deren Zwischenbereich 45 ein Teilabschnitt der Blisterkarte 22 aufgenommen werden kann.

Zusätzlich weist der Abdeckbereich 3 des faltbaren Zuschnitts 2 an seiner Außenseite einen Abschlussbereich 18 mit einer Kunststofffolie oder einem Verschlussetikett sowie in unmittelbarer Nähe des Abschlussbereichs 18 eine Prägestelle 37 auf. Der Abschlussbereich 18 bildet mit einer Verschlusslasche 38, die an der Rückwand 5 befestigt ist, eine lösbare und wieder verschließbare Klebeverbindung aus.

Bei der in Fig. 5 gezeigten dritten Variante der Verpackungseinheit 1 besitzt die Wandung 8 des faltbaren Zuschnitts 2 jeweils als Langloch ausgebildete vorgestanzte Perforationen 11.

Die in Fig. 6 dargestellte vierte Variante der Verpackungseinheit 1 zeigt einen faltbaren Zuschnitt 2, der zusätzlich einen faltbaren Abschnitt 7 aufweist, der aus der Wandung 8 und einer zweiten Wandung 10 gebildet ist, die voneinander mit einer Faltlinie 12 abgegrenzt sind. Die Wandung 8 besitzt als Langlöcher ausgebildete, vorgestanzte Perforationen 11, deren Geometrie, Anordnung und Abstände den Geometrien, Anordnungen und Abständen der Aufnahmekammern 24 der Kavitäten 23 auf der Blisterkarte 22 entsprechen. Die Wandung 10 weist Ausnehmungen 9 derart auf, dass nach dem Falten entlang der Faltlinie 12 die Ausnehmungen 9 auf den vorgestanzten Perforationen 11 der Wandung 8 im Wesentlichen deckungsgleich liegen, so dass komplette Blisterkarten 22 oder Teilabschnitte davon dazwischen eingelegt werden können.

Weiterhin weist bei der in Fig. 7 dargestellten fünften Variante der Verpackungseinheit 1 der faltbare Zuschnitt 2 einen faltbaren Abschnitt 7 auf, der aus der Wandung 8 und der zweiten Wandung 10 gebildet ist, die voneinander mit einer Faltlinie 12 abgegrenzt sind, wobei die Wandung 10 seitlich einen Außenkonturabschnitt 20 und oberhalb und unterhalb dieses Außenkonturabschnittes 20 jeweils einen Verklebeabschnitt 21 aufweist. Der Außenkonturabschnitt 20 ist dabei entsprechend der Geometrie und Anordnung der Aufnahmekammern 24 der Kavitäten 23 der Blisterkarte 22 geformt, wodurch dieser die Aufnahmekammern 24 zumindest teilweise umschließt. Nach dem Falten entlang der Faltlinie 12 und einer Verklebung im Bereich des Verklebeabschnitts 21 ergeben sich daraus Aufnahmetaschen sowohl für komplette Blisterkarten als auch Teilabschnitte davon.

Die Verpackungseinheit 1 gemäß Fig. 8 besteht im gezeigten Beispiel aus dem faltbaren Zuschnitt 2, der einen Abdeckbereich 3, einen Stegabschnitt 4, eine Rückwand 5 sowie einen weiteren Stegabschnitt 6 mit einer Wandung 8 aufweist. Die Blisterkarten 22 mit den Kavitäten 23 sind im Bereich der Klebefläche 44 der Blisterkarte 22 an den Stegabschnitt 6 geklebt, gesiegelt oder genietet. Eine Verschlusslasche 38, beispielsweise aus reißfester Kunststofffolie, ist außen an der Rückwand 5 befestigt, beispielsweise geklebt, und ragt um den Stegabschnitt 6 bis zu dem Abschlussbereich 18 mit der Kunststofffolie oder der Aluminiumfolie. Der Abdeckbereich 3 ist in unmittelbarer Nähe des Abschlussbereiches 18 mit einer gegenüber dem Abdeckbereich 3 erhabenen Prägestelle 37 versehen, die zumindest bereichsweise von der Verschlusslasche 38 überdeckt ist.

Fig. 9 zeigt eine ähnliche Variante zu der in Fig. 8 gezeigten Variante. Wie in Fig. 8 dargestellt, nimmt die Verpackungseinheit 1 zwei Blisterkarten 22 auf. Die Kavitäten 23 der Blisterkarte 22 sind in diesem Ausführungsbeispiel nach dem Öffnen der Verpackungseinheit 1 gleich orientiert.

Die Fig. 10 zeigt in einer vergrößerten Darstellung den Abschlussbereich 18 mit der Kunststofffolie oder der Aluminiumfolie auf dem Abdeckbereich 3 der Verpackungseinheit 1 in Draufsicht, der zusammen mit der Verschlusslasche 38 eine lösbare Klebeverbindung ausbildet, mit der sich die Verpackungseinheit 1 mehrfach öffnen und verschließen lässt, und vor dem ersten Lösen der Klebeverbindung zumindest bereichsweise eine Siegelfläche 39 ausbildet. Diese Siegelfläche 39 kann derart ausgeführt sein, dass beispielsweise nach dem ersten Öffnen ein oder mehrere Muster oder Logos sichtbar werden, so dass eindeutig eine Erstöffnung der Verpackungseinheit 1 nachgewiesen werden kann.

Der Abdeckbereich 3 der Verpackungseinheit 1 weist in unmittelbarer Nähe des Verschlussbereichs 18 mit der Kunststofffolie oder der Aluminiumfolie eine erhabene Prägestelle 37 auf, die zumindest bereichsweise von der Verschlusslasche 38 überdeckt ist. Damit kann erreicht werden, dass die Verschlusslasche 38 durch die Prägestelle 37 von dem Abdeckbereich 3 der Verpackungseinheit 1 beabstandet ist und demzufolge die Verschlusslasche leichter zum Öffnen der Verpackungseinheit mit den Fingern ergriffen werden kann.

Bei einer sechsten Ausführungsvariante der Verpackungseinheit 1 nach Fig. 11 umfasst der faltbare Zuschnitt 2 an der Rückwand 5 zwei gegenüberliegende Verklebeabschnitte 40, die mit zwei dazu korrespondierenden zusätzlichen Stegabschnitten 41 an der Wandung 8 bei der Fertigstellung der Verpackungseinheit 1 mit einem schnell aushärtenden Kleber, z.B. einem Hot-Melt, verklebt werden. Die Verklebeabschnitte 40 sind vorzugsweise trapezförmig leicht angeschrägt. Damit kann eine Aufnahmetasche 19 für die Blisterkarten 22 mit den Kavitäten 23 ausgebildet werden. Zur besseren Entnahme der Blisterkarten 22 aus der Aufnahmetasche 19 ist zusätzlich im gezeigten Beispiel an der Wandung 8 ein Außenkonturabschnitt 20 angebracht.

Bei der Verpackungseinheit 1 gemäß Fig. 12 umfasst die Wandung 8 einen weiteren Verklebeabschnitt 43, wobei zwischen dem Verklebeabschnitt 43 und der Wandung 8 eine Perforation 42 vorgesehen ist. Zur Montage wird, wie bereits zu Fig. 10 beschrieben, der Verklebeabschnitt 40 an der Rückwand 5 mit den Stegabschnitten 41 an der Wandung 8 verklebt, so dass eine Aufnahmetasche 19 für eine oder mehrere Blisterkarten 22 ausgebildet wird. Zusätzlich wird nach dem Einbringen der Blisterkarten 22 der zusätzliche Verklebeabschnitt 43 mit der Innenseite des Stegabschnitts 4 verklebt.

Bei einer achten Variante der Verpackungseinheit 1 nach Fig. 13 sind an der Rückwand 5 gegenüberliegend zusätzliche Stegabschnitte 41 angeformt, an die sich jeweils Verklebeabschnitte 40 anschließen. Zur Montage der Verpackungseinheit 1 werden die Verklebeabschnitte 40 mit der Wandung 8 verklebt, so dass sich auch hierbei eine Aufnahmetasche 19 ausbilden lässt. Selbstverständlich ist dabei auch eine weitere Variante denkbar, bei der die zusätzlichen Stegabschnitte 41 mit den daran anschließenden Verklebeabschnitten 40 auch an die Wandung 8 angeformt sind, wobei zur Ausbildung der Aufnahmetasche 19 die Verklebeabschnitte 40 mit der Innenseite der Rückwand 5 verklebt werden. Alternativ könnten die Verklebeabschnitte 40 auch mit der Außenseite der Rückwand 5 verklebt werden.

Schließlich zeigt Fig. 14 eine neunte Variante einer Verpackungseinheit 1, bei der gegenüber den in den Fig. 11 bis 13 gezeigten Varianten des faltbaren Zuschnitts 2 ein alternativer Zuschnitt gezeigt ist. Zur Ausbildung der Aufnahmetasche 19 werden auch hierbei die Verklebeabschnitte 40 an der Wandung 8 mit den dazu korrespondierenden Stegabschnitten 41 an der Rückwand 5 des faltbaren Zuschnitts 2 verklebt.

### Bezugszeichenliste

- 1: Verpackungseinheit
- 2: faltbarer Zuschnitt
- 3: Abdeckbereich
- 4: Stegabschnitt
- 5: Rückwand
- 6: Stegabschnitt
- 7: faltbarer Abschnitt
- 8: Wandung
- 9: Ausnehmung
- 10: Wandung
- 11: Perforation
- 12: Faltlinie
- 13: Einsteckschlitzung
- 14: Lasche
- 15: Spiegellasche
- 16: erstes Abstandsmaß
- 17: zweites Abstandsmaß
- 18: Verschlussbereich
- 19: Aufnahmetasche
- 20: Außenkonturabschnitt
- 21: Verklebeabschnitt
- 22: Blisterkarte
- 23: Kavität
- 24: Aufnahmekammer
- 25: Folie
- 26: Folie
- 27: Längsperforation
- 28: Querperforation
- 29: Aufreißhilfe
- 30: Perforation
- 31: Füllgut
- 32: Faltbroschüre
- 33: Deckseite
- 34: Buchrücken
- 35: Rückseite
- 36: Faltlinie
- 37: Prägestelle
- 38: Verschlusslasche
- 39: Siegelfläche
- 40: Verklebeabschnitt
- 41: Stegabschnitt
- 42: Perforation
- 43: Verklebeabschnitt
- 44: Klebefläche
- 45: Zwischenbereich

## Patentansprüche

1. Verpackungseinheit mit einem faltbaren Zuschnitt (2) und mit wenigstens einer Blisterkarte (22), die insbesondere mittels Längs- und/ oder Querperforationen (27, 28) in einzelne Kavitäten (23) auftrennbar ist, die mit zwei zur Ausbildung einer Aufnahmekammer (24) für ein Füllgut (31), insbesondere eine pharmazeutische Wirkstoffformulierung, umlaufend miteinander verbundenen Folien (25, 26) versehen sind, wobei der faltbare Zuschnitt (2) unterschiedliche Bereiche aufweist, **dadurch gekennzeichnet, dass** die Bereiche des faltbaren Zuschnitts (2) Funktionsbereiche zur Aufnahme von vollständigen Blisterkarten (22) und/ oder zumindest einem Teilabschnitt der Blisterkarte (22) aufweisen.

2. Verpackungseinheit nach Anspruch 1, **dadurch gekennzeichnet, dass** die Blisterkarte (22) abschnittsweise auf einer Rückwand (5) und/ oder auf der Wandung (8) des faltbaren Zuschnitts (2) aufgeklebt ist.

3. Verpackungseinheit nach Anspruch 1 oder 2, **dadurch gekennzeichnet, dass** die Blisterkarte (22) auf mindestens einem Stegabschnitt (4, 6) des faltbaren Zuschnitts (2) aufgeklebt, genietet oder gesiegelt ist.

4. Verpackungseinheit nach einem der Ansprüche 1 bis 3,
**dadurch gekennzeichnet, dass** die Blisterkarte (22) als zweiflüglige Blisterkarte (22) ausgeführt ist.

5. Verpackungseinheit nach Anspruch 3, **dadurch gekennzeichnet, dass** die Blisterkarte (22) zwischen ihren Flügeln einen Abschnitt aufweist, der als Klebefläche (44) dient.

6. Verpackungseinheit nach einem der Ansprüche 1 bis 5, **dadurch gekennzeichnet, dass** die Aufnahme für Teilabschnitte der Blisterkarte (22) in Form von wenigstens zwei zueinander korrespondierenden Einsteckschlitzungen (13) in der Wandung (8) des faltbaren Zuschnitts (2) ausgebildet ist.

7. Verpackungseinheit nach einem der Ansprüche 1 bis 6, **dadurch gekennzeichnet, dass** die zueinander korrespondierenden Einsteckschlitzungen (13) in Form mindestens einer ersten Lasche (14) und einer dazu spiegelbildlich angeordneten Spiegellasche (15) gebildet sind, die entsprechend dem kleinsten abtrennbaren Teilabschnitt der Blisterkarte (22) ein dazu korrespondierendes erstes Abstandsmaß (16) aufweisen.

8. Verpackungseinheit nach einem der Ansprüche 6 oder 7, **dadurch gekennzeichnet, dass** die zueinander korrespondierenden Einsteckschlitzungen (13) in Form mehrerer Laschen (14), die alle die gleiche Orientierung aufweisen, und einer dazu spiegelbildlich angeordneten Spiegellasche (15) gebildet sind, wobei die Laschen (14) zueinander ein zweites Abstandsmaß (17) und die direkt der Spiegellasche (15) gegenüber liegende Lasche (14) das erste Abstandsmaß (16) zur Spiegellasche (15) aufweist.

9. Verpackungseinheit nach Anspruch 8, **dadurch gekennzeichnet, dass** das zweite Abstandsmaß (17) dem Abstand der Querperforation (28) auf der Blisterkarte (22) entspricht.

10. Verpackungseinheit nach einem der Ansprüche 6 bis 9, **dadurch gekennzeichnet, dass** die zueinander korrespondierenden Einsteckschlitzungen (13) in Form von zwei Längsschlitzen gebildet sind, deren Zwischenbereich (45) zur Halterung zumindest eines Teilabschnitts der Blisterkarte (22) dient.

11. Verpackungseinheit nach einem der Ansprüche 6 bis 10, **dadurch gekennzeichnet, dass** die Einsteckschlitzungen (13) durch eine Schwächung der Wandung (8) oder durch vorgestanzte Soll-Bruchstellen gebildet sind.

12. Verpackungseinheit nach einem der Ansprüche 1 bis 11, **dadurch gekennzeichnet, dass** die Wandung (8) des faltbaren Zuschnitts (2) kreisrunde oder als Langloch ausgebildete vorgestanzte Perforationen (11) bzw. Durchbrüche aufweist, deren Geometrie, Anordnung und Abstände den Geometrien, Anordnungen und Abständen der Aufnahmekammern (24) der Kavitäten (23) auf der Blisterkarte (22) entsprechen.

13. Verpackungseinheit nach einem der Ansprüche 1 bis 12, **dadurch gekennzeichnet, dass** der faltbare Zuschnitt (2) einen faltbaren Abschnitt (7) aufweist, der aus der Wandung (8) und einer zweiten Wandung (10) gebildet ist, die voneinander mit einer Faltlinie (12) abgegrenzt sind, und dass die Wandung (8) kreisrunde oder als Langloch ausgebildete vorgestanzte Perforationen (11) bzw. Durchbrüche aufweist, deren Geometrie, Anordnung und Abstände den Geometrien, Anordnungen und Abständen der Aufnahmekammern (24) der Kavitäten (23) auf der Blisterkarte (22) entsprechen, und dass die Wandung (10) Ausnehmungen (9) derart aufweist, dass nach dem Falten entlang der Faltlinie (12) die Ausnehmungen (9) auf den vorgestanzten Perforationen (11) der Wandung (8) im Wesentlichen deckungsgleich liegen.

14. Verpackungseinheit nach Anspruch 12 oder 13, **dadurch gekennzeichnet, dass** die Perforationen (11) bzw. Durchbrüche zur klemmenden Halterung von Kavitäten angeordnet und bemessen sind.

15. Verpackungseinheit nach einem der Ansprüche 1 bis 14, **dadurch gekennzeichnet, dass** der faltbare Zuschnitt (2) einen faltbaren Abschnitt (7) umfasst, der aus der Wandung (8) und einer zweiten Wandung (10) gebildet ist, die voneinander mit einer Faltlinie (12) abgegrenzt sind, wobei die zweite Wandung (10) seitlich einen Außenkonturabschnitt (20) und oberhalb und unterhalb dieses Außenkonturabschnittes (20) jeweils einen Verklebeabschnitt (21) aufweist und der Außenkonturabschnitt (20) die Aufnahmekammern (24) der Kavitäten (23) der Blisterkarte (22) zumindest teilweise umschließt.

16. Verpackungseinheit nach einem der Ansprüche 1 bis 15, **dadurch gekennzeichnet, dass** der faltbare Zuschnitt (2) aus Karton und/oder aus Kunststoff gefertigt ist.

17. Verpackungseinheit nach einem der Ansprüche 1 bis 16, **dadurch gekennzeichnet, dass** die Abmessungen des faltbaren Zuschnitts (2) entsprechend den Abmessungen der Blisterkarten (22) gewählt sind.

18. Verpackungseinheit mit einem faltbaren Zuschnitt (2) **dadurch gekennzeichnet, dass** die Verpackungseinheit (1) mindestens eine Aufnahmetasche (19) für mindestens eine Blisterkarte (22) und/oder einen Teilabschnitt der Blisterkarte (22) oder für ein anderes Füllgut aufweist.

19. Verpackungseinheit nach Anspruch 18, mit wenigstens einer Blisterkarte (22).

20. Verpackungseinheit nach Anspruch 19, **dadurch gekennzeichnet,dass** die Blisterkarte(n) (22) mittels Längs- und/oder Querperforationen (27, 28) in einzelne Kavitäten (23) auftrennbar ist, die mit zwei zur Ausbildung einer Aufnahmekammer (24) für ein Füllgut (31), insbesondere eine pharmazeutische Wirkstoffformulierung, umlaufend miteinander verbundenen Folien (25, 26) versehen sind,.

21. Verpackungseinheit nach einem der Ansprüche 18 bis 20, **dadurch gekennzeichnet, dass** die Aufnahmetasche (19) in den Bereichen des faltbaren Zuschnitts (2) durch Faltung des faltbaren Zuschnitts (2) gebildet ist.

22. Verpackungseinheit nach einem der Ansprüche 18 bis 21, **dadurch gekennzeichnet, dass** die Aufnahmetasche (19) mittels zusätzlicher Stegabschnitte (41) und daran anschließender Verklebeabschnitte (40) oder mittels zusätzlicher Stegabschnitte (41) und separater Verklebeabschnitte (40) herstellbar ist, wobei die Stegabschnitte (41) oder die Verklebeabschnitte (40) als Teil des faltbaren Zuschnitts (2) an die Rückwand (5) und/ oder an die Wandung (8), getrennt mittels jeweils einer Faltlinie (12), angehängt sind.

23. Verpackungseinheit nach Anspruch 22, **dadurch gekennzeichnet, dass** die Wandung (8) mindestens einen Außenkonturabschnitt (20) aufweist.

24. Verpackungseinheit nach einem der Ansprüche 18 bis 23, **dadurch gekennzeichnet, dass** die Aufnahmetasche (19) mittels eines zusätzlichen Verklebeabschnittes (43) herstellbar ist, wobei der zusätzliche Verklebeabschnitt (43) an die Wandung (8) des faltbaren Zuschnitts (2), getrennt mittels einer Perforation (42), angehängt und der zusätzliche Verklebeabschnitt (43) nach Einlage mindestens einer Blisterkarte (22) mit dem Stegabschnitt (4) verklebt ist.
